# EUROPÄISCHE PATENTSCHRIFT

(11) **EP 1 870 522 B1**
(45) Veröffentlichungstag und Bekanntmachung des Hinweises auf die Patenterteilung: **10.06.2009**
(21) Anmeldenummer: 07405145.9
(22) Anmeldetag: 21.05.2007
(51) Int. Cl.: E01F 7/04

(54) **Vorrichtung zur Dämpfung für ein auf Zug beanspruchtes Seil, insbesondere für Steinschlag-, Murgang- und Lawinenverbauungen**
Device for damping a rope under tension, in particular for protection against falling rocks, mudflows and avalanches
Dispositif d'amortissement pour un câble sous tension, en particulier pour les protections contre les chutes de pierres, les coulées de boues et les avalanches

(30) Priorität: 17.06.2006 CH 9872006
(43) Veröffentlichungstag der Anmeldung: 26.12.2007
(73) Patentinhaber: Fatzer AG Drahtseilfabrik, 8590 Romanshorn (CH)
(72) Erfinder: Sennhauser, Marcel, 9320 Fasnacht / TG (CH)
(74) Vertreter: Luchs, Willi

(56) Entgegenhaltungen:
- EP-A1- 0 494 046
- US-A- 2 470 326
- US-A- 5 330 233
- US-A- 6 131 873
- US-A1- 2005 242 253
- US-A1- 2006 211 311

## Beschreibung

Die Erfindung betrifft eine Vorrichtung zur Dämpfung für ein auf Zug beanspruchtes Seil, insbesondere für Steinschlag- und Lawinenverbauungen, gemäss dem Oberbegriff des Anspruches 1.

Eine Vorrichtung dieser Art ist in der EP-B-0 494 046 offenbart. Das Seil ist durch ein wendelartig geformtes, als ein Rohr ausgebildetes Deformationselement geschlauft und die sich überlappenden Rohrenden sind durch ein Klemmorgan geführt, wobei sich das Rohr bei Überlastung des Seiles unter Verminderung des Wendeldurchmessers plastisch deformiert. Das Klemmorgan ist als eine Presshülse ausgebildet. Zwischen dem Rohr und der Presshülse entsteht ein Reibschluss, der erst nach Überschreiten einer Initialzugkraft überwunden wird. Die Last-Dämpfungskurve steigt über den Bereich der Seilverlängerung annähernd linear an, wodurch eine progressiv wirkende Aufnahme der kinetischen Energie beispielsweise beim Steinschlag zustande kommt.

Der vorliegenden Erfindung liegt die Aufgabe zugrunde, die Vorrichtung der eingangs genannten Art bezüglich des Last-Dämpfungsverlaufes entscheidend weiter zu verbessern.

Diese Aufgabe wird erfindungsgemäss durch eine Vorrichtung mit den Merkmalen des Anspruches 1 gelöst.

Weitere bevorzugte Ausgestaltungen der erfindungsgemässen Vorrichtung bilden den Gegenstand der abhängigen Ansprüche.

Dadurch, dass erfindungsgemäss das Halteorgan Anschrägungen, Rundungen respektive weiche Einlagen oder spezielle Oberflächenbeschichtungen am Ein- und Ausgang einer für die sich überlappenden Enden des Deformationselementes gebildeten Öffnung aufweist, kann die bei Seilüberlastung stattfindende plastische Verformung des Deformationselementes, bei der sich der Wendeldurchmesser verkleinert, gleichmässiger verlaufen als bisher, und auch der Last-Dämpfungsverlauf ist besser definiert, wobei die Wirkung (Dämpfung) schneller einsetzt, d.h. es wird schon am Anfang ein grösserer Widerstand erzeugt, mit dem eine ruckartige Belastung, beispielsweise durch grosse herabfallende Steine, aufgefangen wird.

Der Dämpfungsverlauf kann nicht nur durch die Dimensionierung des wendelartig geformten Deformationselementes weitgehend vorbestimmt werden, sondern auch durch die Materialwahl und geometrische Gestaltung des Halteorgans. Das Halteorgan kann mit Vorteil eine von einer Presshülse umgebene Laufschale als ein Zwischenstück beinhalten, wobei die Presshülse vorzugsweise aus Aluminium und die mit den Anschrägungen bzw. Rundungen versehene Laufschale aus korrosionsbeständigem Stahl oder aus Stahl mit einem korrosionsbeständigen Überzug oder Beschichtung bestehen kann. Fertigungstechnisch vorteilhaft ist auch ein erfindungsgemässes, zweiteiliges Halteorgan aus korrosionsbeständigem Stahl.

Die Erfindung wird nachfolgend anhand der Zeichnung näher erläutert.
Es zeigen:
- Fig. 1: ein schematisch dargestelltes Auffangnetz mit erfindungsgemässen Vorrichtungen zur Dämpfung für ein auf Zug beanspruchtes Seil,
- Fig. 2: die Vorrichtung nach Fig. 1 in Frontansicht;
- Fig. 3: die Vorrichtung nach Fig. 2 in Seitenansicht;
- Fig. 4: einen Schnitt nach Linie III-III in Fig. 2;
- Fig. 5: den Laufschalenteil nach Fig. 4 in Seitenansicht;
- Fig. 6: den Laufschalenteil in Pfeilrichtung B nach Fig. 5;
- Fig. 7: ein weiteres Ausführungsbeispiel eines Halteorgans für eine erfindungsgemässe Vorrichtung zur Stossdämpfung für ein auf Zug beanspruchtes Seil in perspektivischer Darstellung;
- Fig. 8: das Halteorgan nach Fig. 7 in Frontansicht;
- Fig. 9: das Halteorgan nach Fig. 7 in Seitenansicht; und
- Fig. 10: einen Schnitt entlang der Linie XI-XI gemäss Fig. 9.

Fig. 1 zeigt schematisch ein Auffangnetz 5, das insbesondere für Steinschlag-,und Schneeverbauungen verwendet wird, und zu diesem Zwecke beispielsweise an einem Abhang installiert ist und mit ihm erzielt wird, dass herunterfallende Steine, Gehölz, Murgang, Geschiebe oder ähnliches bzw. Schneelawinen sicher aufgefangen werden. Dieses Auffangnetz 5 besteht beispielsweise aus herkömmlichen ineinandergewundenen Ringelementen 6, von letzteren einige gezeigt sind. Dieses Auffangnetz 5 ist hierbei über Tragseile 7 von entsprechenden im Boden verankerten Stützen 8 gehalten, welche ihrerseits von Rückhalteseilen 9 gesichert sind. Die Rückhalteseile 9 sind zur Dämpfung beim Hineinfallen eines Felsbrockens oder dergleichen vorliegend jeweils mit einer erfindungsgemässen Vorrichtung bestückt. Es könnten aber auch mehrere solcher Vorrichtungen pro Rückhalteseil vorgesehen sein.

Fig. 2 zeigt diese Vorrichtung zur Dämpfung für das beim Ereignis auf Zug beanspruchtes Seil 9. Das konventionelle Stahldrahtseil 9, wird durch ein längliches, wendelartig geformtes Deformationselement 1, vorzugsweise ein Rohr, geschlauft, dessen beide sich überlappenden Endbereiche 2, 3 durch ein Halteorgan 10 geführt sind und von diesem zusammengehalten werden. Der Seildurchmesser ist kleiner als der Innendurchmesser des Rohres, so dass sich das Seil leicht einziehen lässt.

Bei Überlastung des Seiles 9 beispielsweise durch herabstürzende Gesteins- oder Schneemassen wird der Wendeldurchmesser vermindert, wobei das Deformationselement 1 zumindest auf einer Seite durch das Halteorgan 10 hindurchgezogen wird. Durch diese plastische Deformation des Deformationselementes 1 und durch die Reibung zwischen dem Deformationselement 1 und dem Halteorgan 10 wird eine auf das Seil 9 einwirkende Stossbelastung gedämpft und kinetische Energie mit zunehmender Seilverlängerung progressiv abgebaut, wobei die Seilfestigkeit voll ausgenutzt werden kann. Bei relativ langen Seilen können mehrere solche Wendel über die Seillänge verteilt werden. Es können auch mehrere Wendel durch das Halteorgan geführt werden.

Bei der in Fig. 2 bis Fig. 6 veranschaulichten Ausführungsform umfasst das Halteorgan 10 - ähnlich wie bei der Vorrichtung nach der EP-B-0 494 046 - eine Presshülse 11 vorzugsweise aus Aluminium (vgl. insbesondere Fig. 4), die hier jedoch nicht direkt auf die beiden sich überlappenden Endbereiche 2, 3 des Deformationselementes 1 einwirkt und sie zusammenhält oder zusammenpresst, sondern eine die Endbereiche 2, 3 aufnehmende Laufschale vorzugsweise aus korrosionsfestem Stahl oder aus Stahl mit einem korrosionsbeständigen Überzug oder Beschichtung umschliesst. Die Laufschale ist erfindungsgemäss zweiteilig ausgebildet, wobei jeder Laufschalenteil 12, 13 den einen Endbereich 2, 3 teilweise umschliesst.

Wie aus Fig. 4 bis Fig. 6 ersichtlich, die einen der Laufschalenteile zeigen, weist der Laufschalenteil 12, 13 jeweils einen halbrunden, dem Rohrdurchmesser entsprechenden Teil 15 sowie von diesem wegragende gerade Teile 16, 17 auf. Die Breite der Laufschalenteile 12, 13 ist grösser als die Breite der Presshülse 11 (vgl. insbesondere Fig. 4), und die Laufschalenteile 12, 13 weisen Flanschteile 18, 19 auf, zwischen welche die Presshülse 11 eingreift. Über die Presshülse 11 werden dann die beiden Laufschalenteile 12, 13 mit ihren geraden Teilen 16, 17 gegeneinander gedrückt und somit auch die Endbereiche 2, 3 über die halbrunden Schalenteile 15 zusammengepresst.

Das Halteorgan 10 weist erfindungsgemäss am Ein- und Ausgang der für die sich überlappenden Endbereiche 2, 3 des Deformationselementes 1 vorhandenen Öffnung Anschrägungen bzw. Rundungen auf, die den mit der Veränderung des Wendeldurchmessers verbundenen Deformationsvorgang begünstigen, so dass dieser gleichmässiger und definierter verlaufen kann. Aus Fig. 4 bis Fig. 6 sind eingangs- und ausgangsseitige Anschrägungen bzw. Rundungen 20, 21 ersichtlich, die einen Winkel α von beispielsweise 45° mit der Längsachse der Halteorgan-Öffnung einschliessen, und es sind auch Rundungen 22 angedeutet. Es sind sowohl der halbrunde Teil 15 als auch die geraden Teile 16, 17 mit den Anschrägungen bzw. Rundungen ausgestattet. Es ist jedoch auch möglich, dass durch entsprechende Einlagen im Einlaufbereich des Deformationselements der erfindungsgemäss Effekt erzielt werden kann. Hierzu können verschiedene weichere Materialen verwendet werden, welche in die Rundungen oder Abschrägungen eingelegt werden können.

Ein anderes Ausführungsbeispiel eines vorteilhaften Halteorgans 30 ist in Fig. 7 bis 10 gezeigt. Das Halteorgan 30 umfasst zwei zusammenfügbare und zusammen eine Öffnung 31 für die sich überlappenden Endbereiche 2, 3 des Deformationselementes 1 bildende Klemmteile 33, 34. Die Klemm- oder Halteteile können auch andersartig ausgeführt werden, wobei die Verbindung zwischen den zwei Klemm- oder Halteteilen auch mit Schrauben, Bolzen oder ähnlichen Verbindungsmitteln ausgeführt werden kann. Jeder Klemmteil 33, 34 weist einen mit einer halbrunden, dem Rohrdurchmesser entsprechenden Ausnehmung 35 versehenen Querteil 36 sowie zwei an den Querteil 36 anschliessende Seitenteile 37 auf. Am Ein- und Ausgang der Öffnung 31 sind wiederum die erfindungsgemässen Anschrägungen 40, 41 angeordnet, die sowohl am jeweiligen Querteil 36 als auch an Seitenteilen 37 angefertigt sind.

In einer besonders bevorzugten Weise sind die beiden Klemmteile 33, 34 des Halteorgans 30 identisch ausgebildet, wobei jeweils der eine Seitenteil 37 einen quer zur Öffnungsachse gerichteten Vorsprung 50 umfasst und der andere Seitenteil 37 gabelförmig ausgebildet und mit einer quer zur Öffnungsachse gerichteten Nut 51 versehen ist. Die beiden Klemmteile 33, 34 können - gegenseitig um 180° verdreht - derart zusammengesetzt werden, dass der eine Klemmteil 33 mit dem Vorsprung 50 in die Nut 51 des anderen Klemmteils 34 hineinragt und seine Nut 51 den Vorsprung 50 des anderen Klemmteils 33 aufnimmt. Derart ineinandergreifende Klemmteile 33, 34 werden über je einen durch die gabelförmigen Seitenteile und die darin eingesetzten Vorsprünge 50 geführten Pressbolzen 55 zusammengefügt und dadurch die Endbereiche 2, 3 eingeklemmt.

Mit Vorteil sind sowohl die Vorsprünge 50 als auch die Nuten 51 im Querschnitt keilförmig ausgebildet.

Die Klemmteile 33, 34 sind vorzugsweise aus korrosionsbeständigem Stahl oder aus Stahl mit einem korrosionsbeständigen Überzug oder Beschichtung angefertigt.

Die Klemmteile verhalten sich nach dem Zusammenfügen "selbstklemmend", da das Deformationselement den notwendigen Gegendruck aufbringt.

Anstelle eines Rohres könnte auch ein nicht vollumfänglich geschlossenes, längliches Deformationselement für die Aufnahme des Seiles Verwendung finden. Insbesondere können hierzu Deformationselemente mit U- und L-Profilen oder ähnlichen Profilen verwendet werden.

Bei den erfindungsgemässen Vorrichtungen kann der Last-Dämpfungsverlauf nicht nur wie bisher durch die Dimensionierung des wendelartig geformten Deformationselementes und allenfalls durch die Erzeugung eines Reibschlusses zwischen dem Deformationselement und dem Halteorgan vorbestimmt werden, sondern er kann zusätzlich auch durch die geometrische Gestaltung des Halteorgans und die Materialwahl klarer definiert werden.

Dieses Halteorgan kann im Ausgangszustand dieses Deformationselement mit wenig Spiel umschliessen oder aber im Sinne eines Klemmorganes das Deformationselement klemmen bzw. verpressen.

## Patentansprüche

1. Vorrichtung zur Dämpfung für ein auf Zug beanspruchtes Seil, insbesondere für Steinschlag-, Murgang- und Schneeverbauungen, mit einem länglichen, wendelartig geformten Deformationselement (1), durch welches das Seil (9) durchschlaufbar ist, wobei beide sich überlappenden Endbereiche (2, 3) des Deformationselementes (1) durch ein Halteorgan (10; 30) geführt sind und das Deformationselement (1) bei Überlastung des Seiles (9) unter Verminderung des Wendeldurchmessers plastisch deformierbar ist, **dadurch gekennzeichnet, dass**
das Halteorgan (10; 30) eine zweiteilig ausgebildete Laufschale umfasst, deren Laufschalenteile (12, 13; 33, 34) zusammen eine Öffnung (31) für die sich überlappenden Endbereiche (2, 3) des Deformationselementes (1) bilden, wobei jeder Laufschalenteil (12, 13; 33, 34) jeweils den einen oder den anderen Endbereich (2, 3) des Deformationselementes (1) teilweise umschliesst, und am Ein- und Ausgang der Öffnung (31) Anschrägungen bzw. Rundungen (21, 22, 23; 40, 41) oder sonstige reibungshemmende Ausbildungen an beiden Laufschalenteilen (12, 13; 33, 34) vorgesehen sind.

2. Vorrichtung nach Anspruch 1, **dadurch gekennzeichnet, dass** die beiden Laufschalenteile (12, 13) von einer Presshülse (11) umgeben sind, wobei die Breite der Laufschalenteile (12, 13) grösser ist als die Breite der Presshülse (11), wobei die Anschrägungen bzw. Rundungen (21, 22, 23) je einem Flanschteil (18, 19) des jeweiligen Laufschalenteils (12, 13) zugeordnet sind, zwischen welche Flanschteile (18, 19) die Presshülse (11) eingreift.

3. Vorrichtung nach Anspruch 2, **dadurch gekennzeichnet, dass** die beiden Laufschalenteile (12, 13) für die Aufnahme von sich überlappenden Endbereichen (2, 3) eines rohrförmigen Deformationselementes (1) ausgebildet sind und jeweils einen halbrunden, dem Rohrdurchmesser entsprechenden Teil (15) sowie von diesem wegragende, gerade Querteile (16, 17) aufweisen, mit denen sie gegeneinander gedrückt sind, wobei sowohl die halbrunden Teile (15) als auch die geraden Querteile (16, 17), die zusammen die Öffnung (31) für die sich überlappenden Endbereiche (2, 3) des Deformationselementes (1) bilden, mit den Anschrägungen bzw. Rundungen (21, 22, 23) versehen sind.

4. Vorrichtung nach Anspruch 2 oder 3, **dadurch gekennzeichnet, dass** die Presshülse (11) aus Aluminium und die Laufschalenteile (12, 13) aus korrosionsbeständigem Stahl oder aus Stahl mit einem korrosionsbeständigen Überzug oder Beschichtung angefertigt sind.

5. Vorrichtung nach Anspruch 1, **dadurch gekennzeichnet, dass** die beiden Laufschalenteile als zwei zusammenfügbare Klemmteile (33, 34) ausgebildet und für die Aufnahme von sich überlappenden Endbereichen (2, 3) eines rohrförmigen Deformationselementes (1) vorgesehen sind, wobei jeder Klemmteil (33, 34) einen mit einer halbrunden, dem Rohrdurchmesser entsprechenden Ausnehmung (35) versehenen Querteil (35) sowie zwei an die Querteile (35) anschliessende geraden Seitenteile (37) aufweist, die zusammen die Öffnung (31) für die sich überlappenden Endbereiche (2, 3) des Deformationselementes (1) bilden, wobei sowohl die Querteile (35) als auch die Seitenteile (37) mit den Anschrägungen bzw. Rundungen (40, 41) versehen sind.

6. Vorrichtung nach Anspruch 5, **dadurch gekennzeichnet, dass** die die Öffnung (31) bildenden Klemmteile (33, 34) identisch ausgebildet sind, wobei jeweils der eine Seitenteil (37) einen quer zur Öffnungsachse gerichteten Vorsprung (50) umfasst und der andere Seitenteil (37) gabelförmig ausgebildet und mit einer quer zur Öffnungsachse gerichteten Nut (51) versehen ist, wobei die beiden Klemmteile (33, 34) - gegenseitig um 180° verdreht - derart zusammensetzbar sind, dass der eine Klemmteil (33) mit dem Vorsprung (50) in die Nut (51) des anderen hineinragt und seine Nut (51) den Vorsprung (50) des anderen aufnimmt, wobei die zusammengesetzten Klemmteile (33, 34) über je einen durch die gabelförmigen Seitenteile und die darin eingesetzten Vorsprünge (50) geführten Pressbolzen (55) zusammenfügbar sind.

7. Vorrichtung nach Anspruch 6, **dadurch gekennzeichnet, dass** die Vorsprünge (50) sowie die Nuten (51) im Querschnitt keilförmig ausgebildet sind.

8. Vorrichtung nach einem der Ansprüche 5 bis 7, **dadurch gekennzeichnet, dass** die Klemmteile (33, 34) im montierten Zustand selbstklemmend ausgebildet sind.

9. Vorrichtung nach einem der Ansprüche 5 bis 8, **dadurch gekennzeichnet, dass** die beiden Klemmteile (33, 34) aus korrosionsbeständigem Stahl oder aus Stahl mit einem korrosionsbeständigen Überzug oder Beschichtung angefertigt sind.

10. Vorrichtung nach Anspruch 1, **dadurch gekennzeichnet, dass** die Laufschalenteile (12, 13; 33, 34) vorzugsweise aus dem gleichen Material und/oder mit der gleichen Oberflächenbeschichtung wie das Deformationselement (1) gefertigt sind.

## Claims

1. Shock absorbing device for a stretched cable, in particular for rockfall, debris flow and snow control works, with an elongate deformation element (1) in the form of a helix, through which the cable (9) can be passed, while two overlapping end sections (2, 3) of the deformation element (1) are guided through a holding element (10; 30) and, if the cable (9) is overloaded, the deformation element (1) is plastically deformable by reducing the diameter of the helix, **characterised in that**
the holding element (10; 30) comprises a divided and projected bearing shell, whose bearing shell parts (12, 13; 33, 34) forms together an opening (31) for the overlapping end sections (2, 3) of the deformation element (1), whereas each bearing shell part (12, 13; 33, 34) in each case partly surrounding the one or the other end section (2, 3) of the deformation element (1), and on the entry and exit of the opening (31) are provided bevels or roundings (21, 22, 23; 40, 41) or other friction-limiting projections on both bearing shell parts (12, 13; 33, 34).

2. Device according to claim 1, **characterised in that** the both bearing shell parts (12, 13) are surrounded by a compression sleeve (11), whereas the width of the bearing shell parts (12, 13) is greater than the width of the compression sleeve (11), while the bevels or the roundings (21, 22, 23) are each assigned to a flange part (18, 19) of the respective bearing shell part (12, 13), between which flange parts (18, 19) the compression sleeve (11) engages.

3. Device according to claim 2, **characterised in that** the both bearing shell parts (12, 13) are designed for the absorption of two overlapping end sections (2, 3) of a tubular deformation element (1) and each comprising a semi-circular part (15) corresponding to the tube diameter and straight cross-parts (16, 17) projecting from the latter, with which they are pressed against each other, while both the semi-circular parts (15) and the straight cross-parts against they are pressed, while the semi-circular parts (15) and the straight cross-parts (16, 17) are provided with the bevels or roundings (21, 22, 23), which form the opening (31) for the overlapping end sections (2, 3) of the deformation element (1).

4. Device according to claim 2 or 3, **characterised in that** the compression sleeve (11) is made from aluminium and the bearing shell parts (12, 13) from corrosion-resistant steel or steel with a corrosion-resistant surface or coat.

5. Device according to claim 1, **characterised in that** the two bearing shell parts are designed as two joinable clamping parts (33, 34), and are provided for the absorption of overlapping end sections (2, 3) of a tubular deformation element (1), whereby each clamping part (33, 34) comprise a cross-part (35) have a semi-circular to the tube diameter corresponding recess (35) and two straight side parts (37) attached to the cross parts (35), which build the opening (31) for the overlapping end sections (2, 3) of the deformation element (1), whereby the cross parts (35) as well as the side parts (37) are provided with the bevels respectively roundings (40, 41).

6. Device according to claim 5, **characterised in that** the opening (31) building clamping parts (33, 34) are identical in design, while the one side part (37) includes a projection (50) oriented transversely to the opening axis an the other side part (37) is in the form of a fork and is provided with a groove (51) oriented transversely to the opening axis, while the two clamping parts (33, 34) - reciprocally rotated through 180° - can be brought together in such a way that the one clamping part (33) projects with the projection (50) into the groove (51) of the other and its groove (51) accepts the projection (50) of the other, whereby the assembled clamping parts (33, 34) are joinable via a compression bolt (55) guided through the fork-shaped side parts and the projections (50) inserted therein.

7. Device according to claim 6, **characterised in that** the projections (50) and the grooves (51) are wedge-shaped in cross section.

8. Device according to claim 5 to 7, **characterised in that** the clamping parts (33, 34) are designed to be self-locking once assembled.

9. Device according to claim 5 to 8, **characterised in that** both clamping parts (33, 34) are made from corrosion-resistant steel or of steel with a corrosion-resistant layer or coating.

10. Device according to claim 1, **characterised in that** the bearing shell parts (12, 13, 33, 34) are preferably made from the same material and/or with the same surface coating as the deformation element (1).

## Revendications

1. Dispositif d'amortissement pour un câble soumis à une traction, notamment pour se protéger de chutes de pierres, de coulées de boue et d'avalanches, comprenant un élément (1) de déformation oblong, en hélice, dans lequel le câble (9) peut passer, deux régions (2, 3) d'extrémité se chevauchant de l'élément (1) de déformation étant guidées par un organe (10, 32) de maintien et l'élément (1) de déformation étant déformable plastiquement, avec diminution du diamètre de l'hélice, lorsque le câble (6) est surchargé, **caractérisé en ce que** l'organe (10, 30) de maintien comprend une noix de passage en deux parties, dont les parties (12, 13, 33, 34) forment ensemble une ouverture (31) pour les régions (2, 3) d'extrémité se chevauchant de l'élément (1) de déformation, chaque partie (12, 13, 33, 34) de noix de passage entourant en partie respectivement l'une ou l'autre région (2, 3) d'extrémité de l'élément (1) de déformation et il est prévu à l'entrée et à la sortie de l'ouverture (31) des biseaux ou des arrondis (21, 22, 23, 40, 41) ou d'autres structures empêchant le frottement sur les deux parties (12, 13, 33, 34) de noix de passage.

2. Dispositif suivant la revendication 1 **caractérisé en ce que** les deux parties (12, 13) de noix de passage sont entourées d'un manchon (11) de pression, la largeur des parties (12, 13) de noix de passage étant plus grande que la largeur du manchon (11) de pression, les biseaux ou les arrondis (21, 22, 23) étant associés respectivement à une partie (18, 19) de bride de la partie (12, 13) de noix de passage respective, le manchon (11) de pression pénétrant entre ces parties (18, 19) de bride.

3. Dispositif suivant la revendication 2, **caractérisé en ce que** les deux régions (12, 13) de noix de passage sont constituées pour la réception de régions (2, 3) d'extrémité se chevauchant d'un élément (1) tubulaire de déformation et ont respectivement une partie (15) hémicirculaire correspondant au diamètre du tube, ainsi que des parties (16, 17) transversales rectilignes s'en éloignant, par lesquelles elles sont pressées l'une contre l'autre, tant les parties (15) hémicirculaires qu'également les parties (16, 17) transversales rectilignes, qui forment ensemble l'ouverture (31) pour les régions (2, 3) d'extrémité se chevauchant de l'élément (1) de déformation, étant munies des biseaux ou des arrondis (21, 22, 23).

4. Dispositif suivant la revendication 2 ou 3, **caractérisé en ce que** le manchon (11) de pression est en aluminium et les parties (12, 13) de noix de passage en acier résistant à la corrosion ou en acier ayant un revêtement résistant à la corrosion.

5. Dispositif suivant la revendication 1, **caractérisé en ce que** les deux parties de noix de passage sont constituées sous la forme de deux parties (33, 34) de serrage pouvant être assemblées et sont prévues pour la réception des régions (2, 3) d'extrémité se chevauchant d'un élément (1) tubulaire de déformation, chaque partie (33, 34) de serrage ayant une partie (35) transversale munie d'un élément (35) hémicirculaire correspondant au diamètre du tube ainsi que deux parties (37) latérales rectilignes se raccordant aux parties (35) transversales qui forment ensemble l'ouverture (31) pour les régions (2, 3) d'extrémité se chevauchant de l'élément (1) de déformation, tant les parties (35) transversales qu'également les parties (37) latérales étant munies de biseaux ou d'arrondis (40, 41).

6. Dispositif suivant la revendication 5, **caractérisé en ce que** les parties (33, 34) de serrage formant l'ouverture (31) sont constituées de façon identique, chacune d'une partie (37) latérale comprenant une saillie (50) dirigée transversalement à l'axe de l'ouverture et l'autre partie (37) latérale étant en forme de fourche et étant munie d'une rainure (51) dirigée transversalement à l'axe de l'ouverture, les deux parties (33, 34) de serrage pouvant être assemblées en étant tournées mutuellement de 180°C, de façon à ce que l'une des parties (33) de serrage pénètre par la partie (50) dans la rainure (51) de l'autre et sa rainure reçoive la saillie (50) de l'autre, les parties (33, 34) de serrage mises ensembles pouvant être assemblées par respectivement un axe (55) de pression passant dans les parties latérales en forme de fourche et les saillies (50) qui y sont insérées.

7. Dispositif suivant la revendication 6, **caractérisé en ce que** les saillies (50) ainsi que les rainures (51) sont cunéiformes en section transversale.

8. Dispositif suivant l'une des revendications 5 à 7, **caractérisé en ce que** les parties (33, 34) de serrage sont autoserrantes à l'état monté.

9. Dispositif suivant l'une des revendications 5 à 8, **caractérisé en ce que** les deux parties (33, 34) de serrage sont en acier résistant à la corrosion ou en acier ayant un revêtement résistant à la corrosion.

10. Dispositif suivant la revendication 1, **caractérisé en ce que** les parties (12, 13, 33, 34) de noix de passage sont de préférence en le même matériau et/ou ont le même revêtement de surface que l'élément (1) de déformation.
